# EUROPÄISCHE PATENTSCHRIFT

(11) **EP 2 314 810 B1**
(45) Veröffentlichungstag und Bekanntmachung des Hinweises auf die Patenterteilung: **08.03.2017**
(21) Anmeldenummer: 10176380.3
(22) Anmeldetag: 13.09.2010
(51) Int. Cl.: E05B 63/18, E05C 9/00, E05B 47/00

(54) **Treibstangenverschluss mit einer Treibstangensperre**
Espagnolette lock with a blocking device for an espagnolette rod
Crémone-serrure avec un dispositif de blocage pour une tige de crémone

(30) Priorität: 26.10.2009 DE 202009014455 U
(43) Veröffentlichungstag der Anmeldung: 27.04.2011
(73) Patentinhaber: KFV Karl Fliether GmbH & Co. KG, 42551 Velbert (DE)
(72) Erfinder: Grünendahl, Frank, 42555, Velbert (DE); Hörter, Torsten, 42553, Velbert (DE); Felser, Matthias, 51429, Bergisch Gladbach (DE)

(56) Entgegenhaltungen:
- EP-A2- 1 172 506
- EP-A2- 2 096 241
- WO-A2-2006/111762
- DE-A1- 2 235 753
- DE-A1- 3 801 441
- DE-A1- 10 312 269

## Beschreibung

Die Erfindung betrifft einen Treibstangenverschluss mit einer Treibstangensperre nach dem Oberbegriff des Anspruchs 1.

Eine solchermaßen gestaltete Treibstangensperre ist aus der DE 202005013991 U1 bereits bekannt und besteht aus einem Schwenkhebel, der in einer Ebene parallel zum Falz gelagert ist. Der Lagerung gegenüber liegt eine Sperrkante, welche der Treibstange zugeordnet ist. Ein seitlich an dem Schwenkhebel vorspringender Auslösearm durchgreift ein Fenster der Stulpschiene und ragt in den Freiraum zwischen den Fälzen von Flügel und Rahmen. Trifft der Auslösearm auf den Rahmen, wird der Schwenkhebel soweit ausgelenkt, dass die Sperrkante an der Treibstange vorbei greift und die Treibstange ist freigegeben. Nachteilig dabei ist, dass der Auslösearm und der Abstand der Fälze aufeinander abgestimmt sein müssen und notfalls sind einstellbare Mittel in Form von Anschlägen am Rahmen vorzusehen, die ein Zusammenwirken mit dem Auslösearm ermöglichen.

Aus dem Prospekt "Fuhr Multisafe 833" vom Januar 2009 geht eine solche Treibstangensperre eines Automatikschlosses hervor. Dabei besteht die Treibstangensperre aus einem rahmenseitig angebrachten ortfesten Permanentmagneten, dem am Flügel ein Treibstangenschloss zugeordnet ist. Bei geschlossenem Flügel, liegen sich die Fälze des Rahmens und des Flügels so gegenüber, dass durch den Permanentmagneten ein flügelseitig der Treibstange zugeordnetes Sperrglied in eine Freigabestellung verlagert wird. Durch den Permanentmagneten soll eine berührungslose und den Abstand der Fälze überbrückende Wechselwirkung erreicht werden.

In der Praxis hat sich jedoch gezeigt, dass mit sich vergrößerndem Abstand die Wirkung nicht mehr zuverlässig gegeben ist.

Aus der DE 2235753 A1 ist eine Treibstangensperre bekannt geworden, bei der am Rahmen ein ortsfester Permanentmagnet angebracht ist, der flügelseitig einem schwenkbar an einem Gehäuse gelagerten federbelasteten Sperrhebel zugeordnet ist. Liegen sich die Flügel- und Rahmenfälze gegenüber, wird der Sperrhebel von der Treibstange weggeschwenkt und ein an dem Sperrhebel angebrachter Stift rückt aus einer Bohrung der Treibstange heraus. Auch hier zeigt sich nach einem gewissen Zeitablauf, dass die Schwenklagerung einen Widerstand entwickelt, der nicht mehr durch den Permanentmagneten überwunden werden kann.

Aus der DE 3801 441 A1 ist einen Treibstangenverschluss mit einer Treibstangensperre bekannt geworden. Bei einer Ausführungsform ist ein Permanentmagnet in Richtung zum Türfalz hin horizontal verstellbar, insbesondere schraubverstellbar gelagert. Aufgabe der Erfindung ist es daher, einen Treibstangenverschluss mit einer Treibstangensperre bereitzustellen, die eine zuverlässige Funktion sicherstellt und die einen variablen Falzabstand zulässt.

Zur Lösung dieser Aufgabe ist vorgesehen, dass der Tastarm ein senkrecht zum Stulp in einem rahmenseitigen Gehäuse entgegen einer eine Rückstellkraft bewirkenden Feder entsprechend dem Abstand von Flügel- und Rahmenfalz begrenzt verschieblich gelagerter Stift oder Finger ist, der einen Permanentmagneten trägt dem an dem Stulp der ferromagnetische Sperrbolzen zugeordnet ist, wobei es bei einer Annäherung des Sperrbolzens an den ortsfesten Tastarm zu einer Verlagerung desselben aus dem Gehäuse heraus kommt, so dass der Sperrbolzen bei vorverlagertem Tastarm in seine Freigabestellung verlagert ist. Die getroffene Ausgestaltung ermöglicht durch die Verlagerung des Tastarms einen besonders großen Toleranzbereich beim Abstand von Rahmen- und Flügelfalz, da der Tastarm sicher in die Nähe des Sperrbolzens verlagert wird, so dass die die Freigabe bewirkende Wechselwirkung eintreten kann.

Eine Weiterbildung sieht vor, dass der Sperrbolzen einen Permanentmagneten trägt, so dass die erreichbaren Anziehungskräfte maximiert werden.

Eine besonders einfache Ausgestaltung sieht vor, dass der Sperrbolzen ein zylindrischer Stift ist, der in einer nicht-ferromagnetischen Führung verschieblich gelagert ist.

Um auch die Gestaltung der Treibstange zu vereinfachen, ist vorgesehen, dass der Sperrbolzen der Treibstange in einer Bohrung zugeordnet ist.

Weitere vorteilhafte Ausgestaltungen ergeben sich aus den Zeichnungen. Es zeigt:
Fig. 1 einen Abschnitt einer rahmenseitig angebrachten Schließleiste mit einem Auslösemechanismus einer Treibstangensperre in einer Drauf- und teilweise geschnittenen Seitenansicht,
Fig. 2 einen Abschnitt des Treibstangenbeschlags mit einem Sperrglied,
Fig. 3 das Zusammenwirken des Auslösemechanismuses bei sich gegenüberliegenden Rahmen- und Flügelfälzen.

In der Fig. 1 ist ein Abschnitt einer rahmenseitig fest montierten Schließleiste 1 erkennbar. Die Schließleiste 1 besitzt eine Schiene 2, welche rahmenseitig zumindest abschnittsweise eine Falzfläche bildet oder parallel zu dieser verläuft. An der Schiene 2 sind hier nicht dargestellte Riegeleingriffsöffnungen angebracht. Einer Öffnung 3 ist rückseitig der Schiene 2 ein Gehäuse 4 zugeordnet, in dem ein Tastarm oder Tastfinger 5 verschieblich gelagert ist. Der Tastarm 5 ist mittels einer Feder 6 in Richtung des Pfeils 6¹ kraftbeaufschlagt und wird dadurch in der Öffnungsstellung des Flügels, in der dieser nicht an dem Rahmen anliegt, soweit in das Gehäuse 4 verlagert, so dass der Tastarm 5 nicht vor die Schiene 2 vorragt. Dadurch kommt es nicht zu vorstehenden Teilen bei geöffnetem Flügel.

Ausweislich der Fig. 2 ist treibstangenbeschlagseitig, z.B. an einem Schloss, ein Sperrglied 7 angebracht, das aus einer an einem Stulp 8 befestigten Führung 9 und einem Sperrbolzen 10 besteht. Der Sperrbolzen 10 ist vorzugsweise zylindrisch und wird mittels einer hier nicht sichtbaren Feder in Richtung der Treibstange 11 kraftbeaufschlagt. In der rückseitig des Stulps 8 längsverschieblich geführten Treibstange 11 ist eine Bohrung 12 vorgesehen, welche so angeordnet ist, dass der Sperrbolzen 10 darin eingreift, wenn sich das die Treibstange 11 in einer Öffnungsstellung befindet. Durch den Eingriff des Sperrbolzens 10 ist die Treibstange 11 daher festgelegt.

Der Tastarm 5 ist, wie vorstehend bereits beschrieben, als senkrecht zum Stulp 8 bzw. der Schiene 2 in dem Gehäuse 4 entgegen der Rückstellkraft der Feder 6 verschieblich gelagerter Stift oder Finger ausgebildet. In einer bevorzugten Ausgestaltung ist der Stift als Permanentmagnet ausgestaltet, der - wie in der Fig. 3 ersichtlich - bei sich gegenüberliegenden Fälzen 13, 14 von Flügel und Rahmen so angeordnet ist, dass sich das Sperrglied 7 und der Stift annähernd gegenüberliegen. Der Sperrbolzen 10 besteht aus einem ferromagnetischen Material oder trägt zumindest einen Permanentmagneten auf seiner dem Tastarm 5 zugewandten Ende. Dadurch kommt es bei einer Annäherung des Sperrbolzens 10 an den ortsfesten Tastarm 5 zu einer Verlagerung desselben aus dem Gehäuse 4 heraus in Richtung des Sperrglieds 7, wie durch den Pfeil 15 angedeutet. Dabei ist der Tastarm 5 nur begrenzt verlagerbar und durchgreift den Abstand 16 zwischen den Fälzen 13, 14 von Flügel und Rahmen annähernd vollständig.

Der ferromagnetische Sperrbolzen 10 wird dadurch in seine Freigabestellung entlang des Pfeils 17 verlagert, in der der Sperrbolzen 10 nicht mehr in die Bohrung 12 eingreift. Die begrenzte Verlagerbarkeit des Tastfingers bedingt daher eine große Toleranz hinsichtlich variierender Abstände 16. Um unterschiedlichen Profilierungen, z.B. der Schiene 2 und/oder Anwendungen bei unterschiedlichen Profilgeometrien gerecht zu werden, kann das gesamte Gehäuse 4 mittels der Befestigungsschrauben 18, 19 relativ zur Schiene 2 justiert werden.

Um eine wechselseitige Beeinflussung zu vermeiden, ist die Führung aus einem nicht-ferromagnetischen Werkstoff -z.B. Kunststoff - hergestellt.

Es kann auch mit Vorteil vorgesehen werden, dass der Sperrbolzen aus einem nichtmagnetischen Werkstoff hergestellt ist, um ein unerwünschtes Anheften an der aus Metall bestehenden Treibstange 11 zu vermeiden.

### Bezugszeichenliste

- 1: Schließleiste
- 2: Schiene
- 3: Öffnung
- 4: Gehäuse
- 5: Tastarm
- 6: Feder
- 6¹: Pfeil
- 7: Sperrglied
- 8: Stulp
- 9: Führung
- 10: Sperrbolzen
- 11: Treibstange
- 12: Bohrung
- 13: Rahmenfalz
- 14: Flügelfalz
- 15: Pfeil
- 16: Abstand
- 17: Pfeil
- 18: Befestigungsschraube
- 19: Befestigungsschraube

## Patentansprüche

1. Treibstangenverschluss mit einer Treibstangensperre zum Festhalten oder Sichern der Offenstellung des am Flügelfalz anbrigbaren Treibstangenverschlusses, dem rahmenseitig im Abstand (16) am Rahmenfalz Riegeleingriffe zugeordnet sind, wobei dem Treibstangenverschluss an einer rückwärtig eines Stulps (8) geführten Treibstange (11) ein Sperrbolzen (10) zugeordnet ist, welches in einer kraftbeaufschlagten Sperrstellung eine Längsverlagerung der Treibstange verhindert wobei der Sperrbolzen (10) mittels eines Tastarms (5) der Treibstangensperrre bei sich gegenüberliegendem Flügel- und Rahmenfalz (13) in eine Freigabestellung verlagert wird, **dadurch gekennzeichnet,**
**dass** der Tastarm (5) ein senkrecht zum Stulp (8) in einem rahmenseitigen Gehäuse (4) entgegen einer eine Rückstellkraft bewirkenden Feder (6) entsprechend dem Abstand (16) begrenzt verschieblich gelagerter Stift oder Finger ist, der einen Permanentmagneten trägt dem an dem Stulp (8) der ferromagnetische Sperrbolzen (10) zugeordnet ist,
wobei es bei einer Annäherung des Sperrbolzens (10) an den ortsfesten Tastarm (5) zu einer Verlagerung desselben aus dem Gehäuse (4) heraus kommt, so dass der Sperrbolzen (10) bei vorverlagertem Tastarm (5) in seine Freigabestellung verlagert ist.

2. Treibstangenverschluss mit einer Treibstangensperre nach Anspruch 1, **dadurch gekennzeichnet, dass** der Sperrbolzen (10) einen Permanentmagneten trägt.

3. Treibstangenverschluss mit einer Treibstangensperre nach Anspruch 1 oder 2, **dadurch gekennzeichnet, dass** der Sperrbolzen (10) ein zylindrischer Stift ist, der in einer nicht-ferromagnetischen Führung (9) verschieblich gelagert ist.

4. Treibstangenverschluss mit einer Treibstangensperre nach Anspruch 3, **dadurch gekennzeichnet, dass** der Sperrbolzen (10) der Treibstange (11) in einer Bohrung (12) zugeordnet ist.

## Claims

1. Blocking device for an espagnolette rod for holding or securing the open position of the espagnolette rod lock, which can be fitted to the door leaf rebate, allocated to which are latch engagements, on the frame side at a distance interval (16) on the frame rebate, wherein, allocated to the espagnolette rod lock, on an espagnolette rod (11) guided backwards on a faceplate (8), is a blocking bolt (10), which, in a blocking position subjected to force, prevents a longitudinal displacement of the espagnolette rod, wherein, when the leaf and frame rebates (13) are opposite one another, the blocking bolt (10) is displaced by means of a feeler arm (5) of the espagnolette rod into a release position, **characterized in that** the feeler arm (5) is a pin or finger, mounted so as to be capable of limited displacement corresponding to the distance interval (16), perpendicular to the faceplate (8) in a frame-side housing (4), against a spring (6) exerting a resetting force, and carrying a permanent magnet, allocated to which, at the faceplate (8), is the ferromagnetic blocking bolt (10), wherein, as the blocking bolt (10) nears the fixed feeler arm (5), it is displaced out of the housing (4), such that the blocking bolt (10), with the feeler arm (5) displaced beforehand, is then displaced into its release position.

2. Espagnolette rod lock with an espagnolette rod blocking device according to claim 1, **characterized in that** the blocking bolt (10) carries a permanent magnet.

3. Espagnolette rod lock with an espagnolette rod blocking device according to claim 1 or 2, **characterized in that** the blocking bolt (10) is a cylindrical pin, displaceably mounted in a non-ferromagnetic guide element (9).

4. Espagnolette rod lock with an espagnolette rod blocking device according to claim 3, **characterized in that** the blocking bolt (10) of the espagnolette rod (11) is allocated to a borehole (12).

## Revendications

1. Crémone-serrure avec un dispositif de blocage de tringle de crémone, qui est destiné à maintenir ou à sécuriser la position ouverte de la crémone-serrure, montée sur la feuillure du battant, à laquelle sont associés des engagements de verrouillage, disposés, à distance (16), sur la feuillure du dormant, sachant qu'à la crémone-serrure, sur une tringle de crémone (11), guidée sur la face arrière d'une têtière (8), est associé un organe de verrouillage (10), qui, dans une position de verrouillage de force, empêche un déplacement longitudinal de la tringle de crémone, sachant que l'organe de verrouillage (10) est amené dans une position de déverrouillage au moyen d'un bras palpeur (5) du dispositif de verrouillage de la tringle de crémone quand la feuillure du battant et la feuillure du dormant (13) se trouvent face à face,
**caractérisée en ce que** le bras palpeur (5) est un ergot ou un doigt, qui, monté perpendiculairement à la têtière (8), dans un boîtier (4), côté dormant, en pouvant être déplacé dans une limite correspondant à l'intervalle (16), en opposition à un ressort (6) qui provoque une force de rappel, est pourvu d'un aimant permanent, qui est associé à la têtière (8) de l'organe de verrouillage ferromagnétique (10), sachant que, lors d'un rapprochement de l'organe de verrouillage (10) au bras palpeur (5) fixe pour déplacer celui-ci hors du boîtier (4), de telle manière que l'organe de verrouillage (10) soit amené dans sa position de déverrouillage, quand le bras palpeur (5) est déplacé en avant.

2. Crémone-serrure avec un dispositif de blocage de tringle de crémone selon la revendication 1,
**caractérisée en ce que** l'organe de verrouillage (10) est doté d'un aimant permanent.

3. Crémone-serrure avec un dispositif de blocage de tringle de crémone selon revendication 1 ou 2,
**caractérisée en ce que** l'organe de verrouillage (10) est un ergot cylindrique, qui est monté, déplaçable, dans un guidage ferromagnétique (9).

4. Crémone-serrure avec un dispositif de blocage de tringle de crémone selon la revendication 3,
**caractérisée en ce que** l'organe de verrouillage (10) de la tringle de crémone (11) est disposé dans un alésage (12).
